# EUROPÄISCHE PATENTSCHRIFT

(11) **EP 4 010 528 B1**
(45) Veröffentlichungstag und Bekanntmachung des Hinweises auf die Patenterteilung: **15.04.2026**
(21) Anmeldenummer: 20743596.7
(22) Anmeldetag: 03.07.2020
(51) Int. Cl.: D21F 1/00, D21F 7/08, D21F 7/10

(54) **GRUNDSTRUKTUR EINER BESPANNUNG FÜR EINE MASCHINE ZUR HERSTELLUNG ODER VERARBEITUNG EINER FASERSTOFFBAHN UND VERFAHREN ZU DEREN HERSTELLUNG**
BASIC STRUCTURE OF A FABRIC FOR A MACHINE FOR PRODUCING OR PROCESSING A FIBROUS WEB, AND METHOD FOR PRODUCING SAID BASIC STRUCTURE
STRUCTURE DE BASE D'UN HABILLAGE POUR UNE MACHINE DESTINÉE À FABRIQUER OU À TRAITER UNE BANDE DE MATIÈRE FIBREUSE ET PROCÉDÉ DE FABRICATION CORRESPONDANT

(30) Priorität: 09.08.2019 DE 102019121485
(43) Veröffentlichungstag der Anmeldung: 15.06.2022
(73) Patentinhaber: Voith Patent GmbH, 89522 Heidenheim (DE)
(72) Erfinder: EBERHARDT, Robert, 73479 Ellwangen (DE); KLASCHKA, Susanne, 50937 Köln (DE)
(74) Vertreter: Voith Patent GmbH - Patentabteilung
(86) Internationale Anmeldenummer: PCT/EP2020/068860
(87) Internationale Veröffentlichungsnummer: WO 2021/028116

(56) Entgegenhaltungen:
- DE-A1- 102016 111 769
- DE-A1- 102016 204 418

## Beschreibung

Die Erfindung betrifft die Grundstruktur einer Bespannung für eine Maschine zur Herstellung oder Verarbeitung einer Faserstoffbahn, eine Bespannung, sowie ein Verfahren zur Herstellung einer Grundstruktur.

Bespannungen für Papiermaschinen oder ähnliche Anlagen weisen häufig eine Grundstruktur auf welche der Bespannung Stabilität verlieht und im Betrieb der Anlage Kräfte, insbesondere Zugkräfte aufnimmt, die auf die Bespannung wirken. Ein Großteil der heute verwendeten Grundstrukturen besteht ganz oder teilweise aus Geweben.

Ein klassisches Verfahren zur Herstellung der benötigten endlosen Gewebeschlaufen ist das Rundweben. Dabei wird die endlose Struktur direkt auf dem Webstuhl selbst hergestellt und weist keine Naht auf. Allerdings ist das Rundweben als Herstellungsverfahren sehr langsam und aufwändig. Zudem muss bereits beim Weben genau bekannt sein, wie lange die gewünschte Bespannung werden soll. Da jede Einsatzposition in einer Papiermaschine eine sehr individuell Länge der Bespannungsschlaufe erfordert, ist eine Produktion solcher Grundstrukturen nur jeweils für einen bestimmten Auftrag möglich.

Als Alternative, die diese beiden Schwierigkeiten überwindet, wurde bereits vor einiger Zeit vorgeschlagen, Nahtbespannungen auf Basis von Flachgeweben herzustellen. Diese sind beispielsweise in der EP 0 425 523 oder der EP 2 788 546 beschrieben. Dabei werden bei einem Flachgewebe die Enden auf sich selbst abgelegt, so dass ein zweilagiges Gebilde entsteht. Die Faltstellen können durch Entfernen von CD Fäden - die im Webstuhl den Schussfäden entsprechen- zu Nahtschlaufen ausgebildet werden. Die beiden stirnseitigen Enden des doppellagigen Gebildes kann man dadurch verbinden, indem man die Nahtschlaufen ineinandergreifen lässt, und mittels eines Steckdrahtes verbindet.

Dieses Konzept hat sich in den letzten Jahren als sehr erfolgreich erwiesen, da es erlaubt, das Flachgewebe schnell zu produzieren, und auf Rollen einzulagern. Von diesen Rollen kann dann bei Auftragseingang die gewünschte Länge abgenommen und zudem auf die benötigte Breite gekürzt werden.

Für einige Anwendungen hat es sich allerdings als nachteilig herausgestellt, dass dieses Konzept relativ unflexibel ist. Die beiden Lagen des zweilagigen Gebildes bestehen jeweils aus demselben Gewebe. Dies führt zum einen zu sogenannten Moiré-Effekten durch die Überlagerung. Zum anderen kann den unterschiedlichen Anforderungen an Laufseite und Papierseite nicht Rechnung getragen werden.

Zur Vermeidung diese Probleme schlägt die DE102016111769 vor, das Webmuster des Flachgewebes während des Webvorganges dergestalt zu verändern, dass die beiden Lagen des zweilagigen Gebildes jeweils ein anderes Webmuster aufweisen. Dadurch können zwar Moiré Effekte reduziert werden. Allerdings muss der Wechsel der Webmuster jeweils an der Faltstelle erfolgen, so dass hier wieder die Länge der Bespannung bereits bei der Produktion der Grundstruktur bekannt sein muss.

Es ist daher Aufgabe der vorliegenden Erfindung, die Probleme des Standes der Technik zu überwinden.

Insbesondere ist es eine Aufgabe der vorliegenden Erfindung einer Grundstruktur und deren Herstellungsverfahren vorzuschlagen, die sowohl eine große Flexibilität beim Design der Bespannung erlaubt, und deren Bestandteile trotzdem weitgehend unabhängig von den Abmessungen der Bespannung hergestellt werden können.

Die Aufgaben werden vollständig gelöst durch eine Grundstruktur gemäß Anspruch 1 sowie ein Verfahren zur Herstellung einer Grundstruktur gemäß Anspruch 10.

Vorteilhafte Ausführungen werden in den Unteransprüchen beschrieben.

Hinsichtlich der Grundstruktur wird die Aufgabe gelöst durch eine Grundstruktur einer Bespannung für eine Maschine zur Herstellung oder Verarbeitung einer Faserstoffbahn, insbesondere einer Papier-, Karton- oder Tissuebahn gemäß Anspruch 1.

Die Grundstruktur umfasst daher zumindest vier Elemente. Das erste und das zweite Flachgewebe stellen dabei üblicherweise den größten Teil der Grundstruktur dar. Sie sind im Wesentlich als homogenes Gewebe ausgeführt und können vorteilhafterweise unabhängig von der Dimension der späteren Bespannung als Rollenware hergestellt, und bei der Herstellung der Bespannung entsprechend von der Rolle abgeschnitten werden.

Der Wechsel zwischen Gewebetyp A und Gewebetyp B in der Grundstruktur erfolgt, wie auch in der DE102016111769 an der Faltstelle. Im Gegensatz zu diesem Stand der Technik umfasst die Grundstruktur der vorliegenden Erfindung jeweils ein eigenes Schlaufenelement, in dem die Faltung erfolgt. Diese Schlaufenelemente sind im Wesentlichen unabhängig von der Länge der späteren Bespannung, und können in standardisierten Formaten produziert und vorgehalten werden.

Somit kann die Grundstruktur aus Elementen hergestellt werden, die entweder als Rollenware oder als standardisierte Schlaufenelemente vorproduzier werden können. Trotzdem erlaubt die Erfindung die Flexibilität, die beiden Lagen des zweilagigen Gebildes mit unterschiedliche Gewebetypen zu realisieren. Somit können Moiréeffekte vermieden oder zumindest reduziert, und den unterschiedlichen Anforderungen an Papierseite und Laufseite Rechnung getragen werden.

Wie beschrieben wird zur Bildung eines Schlaufenelements ein Flachgewebestück gefaltet. Somit bildet sich an einem Ende des Schlaufenelements eine Faltstelle. Am anderen Ende des Schlaufenelements kommen die beidem stirnseitigen Kanten des ursprünglichen Flachgewebestücks zu liegen. Dabei sind eine stirnseitige Kante vom Gewebetyp A und die andere stirnseitige Kante vom Gewebetyp B.

Der erste Abschnitt und der zweite Abschnitt können dabei die gleiche Länge aufweisen. Häufig wird es aber vorteilhaft sein, wenn diese beiden Abschnitte unterschiedliche Längen haben. Bevorzugt liegt das Längenverhältnis zwischen 40%/60% und 30%/70%. Bei einem Flachgewebestück mit einer Länge von beispielsweise 2m kann der erste Abschnitt 1.20m, und der zweite Abschnitt 0.80m lang sein.

Die unterschiedlichen Längen haben den Vorteil, dass beim späteren Falten die stirnseitigen Kanten nicht direkt übereinander zu liegen kommen, sondern versetzt sind.

Die verwendeten Flachgewebe und Flachgewebstücke sind üblicherweise aus Fäden gewebt, die ganz oder teilweise aus einem Polymermaterial bestehen. Üblich sind hier Polyamide, Polyester oder Polyethylene.

Besonders vorteilhaft ist es, wenn bei dem ersten Schlaufenelement und/oder dem zweiten Schlaufenelement die stirnseitige Kante vom Gewebetyp A mit dem ersten Flachgewebe, und die stirnseitige Kante vom Gewebetyp B mit dem zweiten Flachgewebe verbunden, insbesondere verschweißt ist bzw. sind.

Durch die Verbindung der Schlaufenelemente mit dem ersten und dem zweiten Flachgewebe entsteht eine zusammenhängende Grundstruktur. Diese ist einerseits leichter zu einer Bespannung weiterzuverarbeiten. Andererseits liefert eine solche Grundstruktur nicht nur Querstabilität, sondern kann auch Zugkräfte aufnehmen.

Sehr zweckmäßig ist bei dieser Art der Verbindung, dass auf einer Seite der Grundstruktur ausschließlich Gewebetyp A vorliegt, und auf der anderen ausschließlich Gewebetyp B.

Eine solche Verbindung wird auch 'Join' genannt. Zur Erzielung einer Grundstruktur sowie einer Bespannung mit möglichst homogenen Eigenschaften ist es üblicherweise hilfreich, wenn Eigenschaften wie die Permeabilität oder Dicke im Bereich des Join den Eigenschaften außerhalb dieser Verbindungszone weitgehend angeglichen werden, so dass sie insbesondere im Bereich zwischen 80% und 120% der entsprechenden Werte außerhalb der Verbindungszone liegen. Möglichkeiten zur Realisierung solcher Joins sind beispielsweise in der Schrift WO 2019/063518 beschrieben.

Weiterhin kann vorteilhafterweise vorgesehen sein, dass im Bereich der Faltstellen der Schlaufenelemente unter Ausbildung von Nahtschlaufen CD-Fäden entfernt sind, wobei insbesondere 3 bis 8 CD-Fäden pro Faltstelle entfernt sind.

Sind an beiden Seiten des zweilagigen Gebildes solche Nahtschlaufen ausgebildet, können diese ineinander geführt und mittels eines Steckdrahtes verbunden werden, wodurch die Grundstruktur bzw. die gesamte Bespannung endlos gemacht werden kann.

Um ein einfaches Einfädeln des Steckdrahtes zu ermöglichen ist ein möglichst großer Innendurchmesser der Nahtschlaufen wünschenswert.

Zur Bestimmung des Innendurchmessers einer Nahtschlaufe wird der größte Kreis ermittelt, welcher sich vollständig in die Nahtschlaufe einfügen lässt. Der Durchmesser dieses Kreises wird dann als der Innendurchmesser der Nahtschlaufe betrachtet.

Ein zu großer Durchmesser führt jedoch zu sehr dicken Nahtschlaufen, die gegebenenfalls Markierungen in der Faserstoffbahn erzeugen können. Als vorteilhaft hat es sich erwiesen, wenn der Innendurchmesser der Nahtschlaufen zwischen 0.8mm und 2.2mm beträgt, bevorzugt zwischen 1mm und 1.6mm.

Die Größe des Innendurchmessers der Nahtschlaufe wird stark von der Anzahl der CD-Fäden beeinflusst, welche zur Ausbildung der Nahtschlaufen entfernt werden. Die beschriebenen vorteilhaften Innendurchmesser lassen sich durch Entfernen von 3-8 CD-Fäden üblicherweise recht einfach realisieren. Beim Entfernen von nur einem oder 2 CD-Fäden werden die Nahtschlaufen in vielen Anwendungen eher einen kleineren Durchmesser aufweisen. Beim Entfernen von mehr als 8 Fäden besteht die Gefahr, dass der Durchmesser der Nahtschlaufen zu groß wird.

Der Schlaufeninnendurchmesser ist auch abhängig von Garndurchmesser der MD-Fäden. Der Bereich [0,8-2,2 mm] ist dabei insbesondere für MD Fäden mit Durchmessern zwischen 0.3mm und 0,6mm gültig. Derartige MD-Fäden sind typisch für Grundgewebe von Bespannungen für Papiermaschinen. Bei abweichenden Garndurchmessern sind auch Schlaufeninnendurchmesser außerhalb des angegebenen Bereichs denkbar.

Zudem kann es vorteilhaft sein, wenn in direkter Nachbarschaft der Nahtschlaufen CD-Fäden (,Spezialfäden ') vorgesehen sind, die weder in Gewebetyp A noch in Gewebetyp B vorkommen. Diese Spezialfäden können entweder bereits im Flachgewebestück mit verwebt sein, oder bei der Bildung der Nahtschlaufen nachträglich hinzugefügt sein. Da beim Erstellen des Flachgewebestücks für die Schlaufenelemente bereits festgelegt ist, wo im späteren Schlaufenelement die Nahtschlaufe positioniert sein wird - nämlich am Übergang zwischen Gewebetyp A und Gewebetyp B- ist ein Einweben der Spezialfäden bereits bei der Herstellung des Flachgewebestücks problemlos möglich. Beispiele für mögliche Spezialfäden sind Zwirne, Multifilamente, oder Fäden mit nicht-rundem Querschnitt, beispielsweise Flachfäden. Weiterhin können Spezialfäden in Form von absorbierenden Fäden vorgesehen sein. Insbesondere können die Spezialfäden den übrigen CD-Fäden des Gewebetyps in Material und Form entsprechen, jedoch durch entsprechende Maßnahmen wir z.B. die Zugabe eines Absorberadditivs für Licht in einem bestimmen Wellenlängenbereich -insbesondere in einem Abschnitt des NIR-Bereich zwischen 780 nm und 1200 nm. Solche absorbierenden CD-Fäden können mittels Lasertransmissionsscheißen mit dem MD-Fäden verschweißt werden. Die gibt den Nahtschlaufen eine gewisse Stabilität. Da MD-Fäden -insbesondere, wenn sie aus einem Polyamid bestehen - das Laserlicht nicht absorbieren, werden sie beim Schweißen nur durch den Kontakt mit den CD-Fäden aufgeheizt. Dadurch wird deren Festigkeit nicht wesentlich beeinträchtigt.

Alternativ oder zusätzlich können derartige Spezialfäden auch an anderen Stellen der Flachgewebestücke bzw. der Schlaufenelemente vorgesehen sein. Insbesondere an oder in unmittelbarer Umgebung der stirnseitigen Kanten können solche Spezialfäden in Form von absorbierenden Fäden sehr vorteilhaft sein. Dadurch kann das Verbinden der Schlaufenelemente mit den Flachgeweben durch Verschweißen vereinfacht werden. Auch hier erweist es sich als Vorteil, dass bereits beim Weben der Flachgewebestücke für die Nahtschlaufen bekannt ist, an welcher Stelle die Joinverbindung hergestellt werden wird. Somit müssen die -üblicherweise teureren - Spezialfäden nur an den Stellen eingewebt werden, wo sie auch wirklich benötigt werden.

Eine Gewebe, das durch das Einweben oder anderweitige Vorsehen einzelner Markierungsfäden oder anderer Spezialfäden -insbesondere weniger als 10 - in ein Gewebe vom Gewebetyp A (oder B) soll dabei weiterhin als Gewebe vom Gewebetyp A (oder B) betrachtet werden.

Vorteilhafterweise kann vorgesehen sein, dass die Gewebetypen A und B sich in mindestens einem Parameter unterscheiden, insbesondere ein unterschiedliches Webmuster oder eine unterschiedliche CD-Fadendichte aufweisen. Dies erlaubt eine besonders hohe Flexibilität beim Design der Bespannung. Dies ist allerdings nicht zwingend erforderlich. In alternativen Ausführungen kann auch vorgesehen sein, dass der Gewebetyp A gleich dem Gewebetyp B ist. Auch derartige Grundstrukturen sind nach einem Aspekt der vorliegenden Erfindung möglich.

In manchen Ausführungen kann es vorteilhaft sein, wenn die Grundstruktur mehrere Flachgewebe vom Gewebetyp A und/oder mehrere Flachgewebe vom Gewebetyp B umfasst. So kann insbesondere eine Grundstruktur aus sechs Elementen aufgebaut werden, nämlich je zwei Flachgeweben der Gewebetypen A und B sowie zwei Schlaufenelementen.

Bevorzugt kann vorgesehen sein, dass der Gewebetyp A und/oder der Gewebetyp B eine MD Fadendichte zwischen 30% und 45%, insbesondere zwischen 34% und 42%, speziell zwischen 36% und 40% aufweisen.

Besonders bevorzugt weisen beide Gewebetypen ganz oder weitgehend dieselbe MD Fadendichte auf. Letzteres ist zum einen aus produktionstechnischer Sicht vorteilhaft. So können die Flachgewebe für die Schlaufenelemente auf einem Webstuhl hergestellt werden, und beide Gewebetypen greifen auf dieselben Kettfäden zurück, die in der Grundstruktur dann die MD-Fäden zur Verfügung stellen. An der Wechselstelle zwischen den beiden Gewebetypen kann relativ einfach das Webmuster oder das Schussfadenmaterial verändert werden. Das Verändern der Kettfäden ist jedoch nur sehr schwer möglich. Zum anderen lassen sich dadurch auch die Nahtschlaufen, die durch die MD-Fäden an den Faltstellen gebildet werden, leichter ineinander einfügen, wodurch die Grundstruktur leichter endlos gemacht werden kann.

Mit der (MD)- Fadendichte wird angegeben, welcher Anteil der Breite des Gewebes von (MD-) Fäden eingenommen wird.

Sind beispielsweise 8 Fäden pro cm vorgesehen und ein Faden hat einen Durchmesser von 0.4 mm, so beträgt die Fadendichte (8*0.4)/10 =32%.

Der angegebene Bereich der MD-Fadendichte erlaubt einerseits ein halbwegs einfaches Ineinanderführen der Nahtschlaufen. Es ist zu bedenken, dass im Bereich dieser Naht durch die MD Fäden beider Nahtschlaufen eine Schlaufendichte entsteht, die der doppelten MD-Fadendichte entspricht. Bei einer MD-Fadendichte von 45% ergibt sich dadurch eine Schlaufendichte von 90%. Damit ist man schon nahe an der theoretisch maximalen Dichte von 100%. Noch größere Schlaufendichten als 90% sind nur sehr schwer zu handhaben und daher nicht vorteilhaft. Eine MD-Fadendichte von unter 30% auf der anderen Seite ist zwar aus Sicht der Schlaufendichte unkritisch. Jedoch leiden darunter üblicherweise die Eigenschaften des Gewebes, wie z.B. Zugfestigkeit so sehr, dass der Wert üblicherweise nicht unterschritten werden sollte, ohne anderweitige Nachteile zu riskieren.

Bespannungen für Papier- und Zellstoffmaschinen sowie deren Grundstrukturen werden häufig einer thermischen Behandlung in einem sogenannten ,Heatsetting'-Prozess unterzogen. Üblicherweise ist die Kettfadendichte in der fertigen Bespannung oder Grundstruktur höher als vor dem Heatsetting durch den daraus resultierenden Schrumpfprozess. Die angegebenen Spannen für die MD-Fadendichte sind dabei sowohl für Bespannungen vor als auch nach dem Heatsetting vorteilhaft. Hinsichtlich der Bespannung wird die Aufgabe gelöst durch eine Bespannung, insbesondere einen Nahtfilz für eine Maschine zur Herstellung oder Verarbeitung einer Faserstoffbahn, insbesondere einer Papier-, Karton- oder Tissuebahn, wobei die Bespannung zumindest eine Grundstruktur nach einem Aspekt der Erfindung umfasst.

Die Bespannung kann darüber hinaus noch weitere Bestandteile umfassen.

Häufig wird die Bespannung noch mit weiteren Elementen versehen, wie zum Beispiel Vliesauflagen, zusätzliche Gewebeelemente, Folien oder Schaumelemente. Dies ist abhängig von der späteren Verwendung der so entstehenden Bespannung. Insbesondere auf der die Faserstoffbahn berührenden Seite der Bespannung können eine oder mehrere Lagen aus Vliesfasern vorgesehen sein. Zudem können auch auf der Laufseite Vliesfasern vorgesehen sein.

Die Vliesfasern werden üblicherweise durch Vernadeln mit der Grundstruktur verbunden. Dies ist insbesondere auch deshalb vorteilhaft, da dadurch auch die einzelnen Bestandteile der Grundstruktur miteinander verbunden werden, wodurch die Festigkeit der Bespannung weiter erhöht wird.

Hinsichtlich des Verfahrens wird die Aufgabe gelöst durch ein Verfahren gemäß Anspruch 10.

In vorteilhaften Ausführungen kann das Verfahren zudem noch den Schritt umfassen:
d) Verbinden der Schlaufenelemente mit dem ersten und zweiten Flachgewebe, derart, dass bei dem ersten Schlaufenelement und dem zweiten Schlaufenelement die stirnseitige Kante vom Gewebetyp A mit dem ersten Flachgewebe, und die stirnseitige Kante vom Gewebetyp B mit dem zweiten Flachgewebe verbunden, insbesondere verschweißt wird

Bei der Ausführung des Verfahrens ist zu beachten, dass die Reihenfolge der Verfahrensschritte gegebenenfalls auch vertauscht werden kann. So ist beispielsweise das Verbinden der Schlaufenelemente bzw. der Flachgewebestücke mit dem ersten/zweiten Flachgewebe sowohl vor dem Falten und Ausformen der Schlaufenelemente möglich, als auch danach.

Weiterhin können in vorteilhaften Ausführungen des Verfahrens ein oder mehrere Heatsettingschritte vorgesehen sein. Hier sind vielfältige Variationen vorstellbar.

So kann das erste Flachgewebe vor und/oder nach dem Bereitstellen in Schritt a) einem Heatsetting unterzogen werden.

Alternativ oder zusätzlich kann das zweite Flachgewebe vor und/oder nach dem Bereitstellen in Schritt a) einem Heatsetting unterzogen werden.

Alternativ oder zusätzlich können auch die Flachgewebestücke, aus denen die Schlaufenelemente gebildet werden, vor und/oder nach dem Bereitstellen in Schritt b) einem Heatsetting unterzogen werden. So kann es beispielsweise vorteilhaft sein, wenn das Gewebe der Flachgewebestücke in Form einer Rollenware vorproduziert wird, und bereits diese Wollenware, also vor dem Abtrennen der einzelnen Flachgewebestücke einem Heatsetting unterzogen wird.

Anhand von Ausführungsbeispielen werden weitere vorteilhafte Merkmale der Erfindung erläutert unter Bezugnahme auf die Schemazeichnungen.
Figur 1a und 1b zeigen ein Flachgewebestück bzw. ein Schlaufenelement gemäß einem Aspekt der Erfindung
Figur 2 zeigt eine Grundstruktur gemäß einem Aspekt der Erfindung
Figur 2a zeigt eine Grundstruktur gemäß einem weiteren Aspekt der Erfindung
Figur 3 zeigt ein Gewebe zur Verwendung in einem Verfahren gemäß einem weiteren Aspekt der Erfindung

Figur 1a zeigt ein Flachgewebestück 6, das als Grundlage zur Herstellung eines Schlaufenelements 2 dienen kann. Das Flachgewebestück 6 besteht aus einem ersten Abschnitt 6a, welcher vom Gewebetyp A ist, sowie einen zweiten Abschnitt 6b, welcher vom Gewebetyp B ist. Es kann vorteilhafterweise vorgesehen sein, dass sich Gewebetyp A und Gewebetyp B in mindestens einem Parameter unterscheiden, insbesondere ein unterschiedliches Webmuster oder eine unterschiedliche CD-Fadendichte aufweisen. Herstellungstechnisch ist es sehr vorteilhaft, wenn beide Gewebetypen dieselbe MD-Fadendichte aufweisen. Bisweilen kann auch vorgesehen sein, dass der Gewebetyp A gleich dem Gewebetyp B ist.

Um eine hohe Flexibilität bei der Herstellung von Grundstrukturen 1 bzw. Bespannungen zu haben, sollte das Flachgewebestück eine -verglichen mit der Grundstruktur- geringe Länge in MD haben. Insbesondere kann das Flachgewebestück 6 kürzer als 5m, bevorzugt 2m oder kürzer ausgeführt sein.

Der erste Abschnitt 6a und der zweite Abschnitt 6b können dabei die gleiche Länge aufweisen. Häufig wird es aber vorteilhaft sein, wenn diese beiden Abschnitte 6a, 6b unterschiedliche Längen haben. Bevorzugt liegt das Längenverhältnis zwischen 40%/60% und 30%/70%. Bei einem Flachgewebestück 6 mit einer Länge von beispielsweise 2m kann der erste Abschnitt 6a 1.20m, und der zweite Abschnitt 6b 0.80m lang sein.

Die unterschiedlichen Längen haben den Vorteil, dass beim späteren Falten die stirnseitigen Kanten 3a, 3b nicht direkt übereinander zu liegen kommen, sondern versetzt sind.

Um aus einem Flachgewebestück 6 ein Schlaufenelement 2 zu bilden, kann das Flachgewebestück gefaltet und auf sich selbst abgelegt werden. Dies ist in Figur 1b gezeigt. Die Faltstelle 4 ist dabei im Bereich der Wechselstelle 60, insbesondere an der Wechselstelle 60 angeordnet. Zum Ausbilden von Nahtschlaufen 5, die zum späteren Endlosmachen der Grundstruktur 1 bzw. der Bespannung dienen, können an der Faltstelle CD-Fäden entfernt werden. Häufig genügt es, zwischen 3 und 8 CD Fäden zu entfernen. Die CD Fäden können dabei aus Gewebetyp A und Gewebetyp B entfernt werden. Falls aber z.B. das Entfernen aus einem Gewebetyp komplizierter ist, als aus dem anderen, können auch nur aus einem Gewebetyp CD Fäden entfernt werden. Wenn, wie in Figur 1b dargestellt, die beiden Abschnitte 6a, 6b unterschiedliche Längen aufweisen, so kommen die stirnseiteigen Kanten 3a, 3b nicht übereinander zu liegen, was für die spätere Weiterverarbeitung vorteilhaft sein kann.

Die beiden Lagen des Schlaufenelements 2 können vorteilhafterweise miteinander verbunden sein. Eine solche Verbindung kann beispielsweise durch eine oder mehrere Nähverbindungen 7 erfolgen. Ein solches Verbinden bzw. Vernähen ist unter anderem deshalb vorteilhaft, da die beiden Lagen des Schlaufenelements 2 bei der weiteren Verarbeitung nicht gegeneinander verschoben werden können.

Eine Verbindung im Bereich der Nahtschlaufe 5, beispielsweise in weniger als 2cm Abstand von der Nahtschlaufe 5, kann auch vorteilhaft sein, um die Nahtschlaufe 5 zu fixieren und später ein leichteres Ineinanderführen von zwei Nahtschlaufen 5 zum Endlosmachen der Grundstruktur 1 zu ermöglichen.

Figur 2 zeigt eine Grundstruktur 1 gemäß einem Aspekt der Erfindung. Diese Grundstruktur wird dabei aus einem ersten Flachgewebe 10 vom Gewebetyp A und einem zweiten Flachgewebe 20 vom Gewebetyp B, sowie zwei Schlaufenelementen 2a, 2b gebildet. Die Schlaufenelemente 2a, 2b können insbesondere wie in Figur 1a, bzw. 1b beschrieben ausgeführt sein.

Das erste Flachgewebe 10 und das zweite Flachgewebe 20 sind dabei übereinander angeordnet. Ähnlich wie bei den Schlaufenelementen 2, 2a, 2b können auch diese beiden Lagen 10, 20 miteinander verbunden, insbesondere vernäht sein. Die Nähverbindungen 7 sind dabei in Figur 2 nicht explizit dargestellt, können aber trotzdem vorhanden sein.

Zur Ausbildung einer zusammenhängenden Grundstruktur 1 sind die vier Bestandteile in Figur zu miteinander verbunden.

Dabei sind bei den Schlaufenelementen 2a, 2b jeweils die stirnseitige Kante 3a vom Gewebetyp A mit dem ersten Flachgewebe 10, und die stirnseitige Kante 3b vom Gewebetyp B mit dem zweiten Flachgewebe 20 verbunden. Diese Verbindung 8 kann insbesondere in Form einer Schweißnaht 8 erfolgen. Das Verschweißen kann dabei zum Beispiel durch Laserschweißen, insbesondere durch Lasertransmissionsschweißen oder durch Ultraschallschweißen erfolgen. Alternativ oder zusätzlich kann die Verbindung 8 auch in Form einer Klebeverbindung oder eine Nähverbindung realisiert sein.

Die so entstehende Grundstruktur 1 weist zwei Nahtschlaufen 5a, 5b auf. Durch Ineinanderfügen dieser Nahtschlaufen 5a, 5b und dem anschließenden Einfügen eines Steckdrahtes kann die Grundstruktur 1 endlos gemacht werden. Häufig wird die Grundstruktur 1 vor dem Endlosmachen (oder auch danach) noch mit weiteren Elementen versehen, wie zum Beispiel Vliesauflagen, zusätzliche Gewebeelemente, Folien oder Schaumelemente. Dies ist abhängig von der späteren Verwendung der so entstehenden Bespannung.

Während eine Grundstruktur 1 aus vier gewebten Elementen, wie in Figur 2 dargestellt, in der Regel vorteilhaft ist, so ist es trotzdem möglich und vorgesehen, dass die Grundstruktur aus mehr Elementen aufgebaut wird. Ein Beispiel dafür ist in Figur 2a gezeigt. Die dort angegebene Grundstruktur 1 unterscheidet sich von der Grundstruktur 1 aus Figur 2 dadurch, dass sie neben dem ersten Flachgewebe 10 und dem zweiten Flachgewebe 20 ein weiteres erstes Flachgewebe 11, und ein weiteres zweites Flachgewebe 21 aufweist. Die zwei Flachgewebe des jeweils gleichen Gewebetyps können auch auf geeignete Art miteinander verbunden sein, beispielsweise mit eine Schweißnaht 8a. Dies kann beispielsweise vorteilhaft sein, wenn die Flachgewebe nicht als -quasi endlose- Rollenware vorliegen, sondern als vorkonfektionierte Gewebestücke fester Länge. In einem solchen Fall kann es auch sein, dass neben dem ersten (zweiten) Flachgewebe 10 (20) und dem weiteren ersten (zweiten) Flachgewebe 11 (21) auf analoge Weise noch weitere Flachgewebe benötigt werden, um daraus die Grundstruktur aufzubauen.

Am Beispiel der Figur 3 soll noch einmal einer der Vorteile erläutert werden, welche Bespannungen nach einem Aspekt der Erfindung aufweisen. Durch das Separieren der Schlaufenelemente 2, 2a, 2b von den Flachgeweben 10, 20 ist es möglich, diese gewebten Teile der Grundstruktur 1 herzustellen, ohne dass dazu eine Kenntnis über die Dimension der späteren Bespannung notwendig ist. Figur 3 zeigt dazu ein Gewebe, wobei die Schussrichtung des Webstuhls der CD-Richtung der späteren Bespannung entspricht, und die Kettrichtung der MD Richtung. In CD Richtung kann das Gewebe in maximaler Breite des verfügbaren Webstuhls hergestellt werden, um möglichst alle Breitenanforderungen an die künftige Bespannung erfüllen zu können. Werden schmälere Bespannungen gewünscht, kann dies durch entsprechendes Zuschneiden erreicht werden. Der dadurch entstehende Verschnitt tritt auch bei heutigen Herstellungsverfahren auf, und stellt keinen spezifischen Nachteil der vorliegenden Idee dar.

In MD Richtung wechseln sich die Gewebetypen A und B in einem regelmäßigen Muster ab. Dabei wird die Länge der später für die Schlaufenelemente benötigen Flachgewebstücke 6 zugrunde gelegt zusammen mit dem gewünschten Längenverhältnis der Gewebetypen A und B. So kann beispielsweise vorgesehen sein, dass die Flachwebestücke 6 eine Länge von 2m aufweisen, wobei der erste Abschnitt 6a eine Länge von 1,2m aufweist und der zweite Abschnitt 6b eine Länge von 80 cm. Die Flachgewebestücke 6 sowie die Abschnitte 6a, 6b können auch länger oder kürzer vorgesehen sein. In jedem Fall kann das Gewebe von Figur 3 mit dem regelmäßigen Wechsel der Gewebetypen A und B als Rollenware vorproduziert werden. Zur Herstellung einer Grundstruktur 1 können von dieser Rolle zwei Flachgewebestücke 6 abgenommen, und daraus Schlaufenelemente 2, 2a, 2b geformt werden. Die für den spezifischen Auftrag, bzw. die Grundstruktur 1 benötigte Länge kann dann unabhängig von den Schlaufenelementen durch eine geeignete Länge des ersten Flachgewebes 10 und des zweiten Flachgewebes 20 eingestellt werden.

### Bezugszeichenliste

- 1: Grundstruktur
- 2, 2a, 2b: Schlaufenelement
- 3a, 3b: stirnseitige Kante
- 4: Faltstelle
- 5: Nahtschlaufe
- 6: Flachgewebestück
- 6a: erster Abschnitt
- 6b: zweiter Abschnitt
- 7: Nähverbindung
- 8: Schweißnaht
- 10, 11: erstes Flachgewebe
- 20, 21: zweites Flachgewebe
- 60: Wechselstelle

## Patentansprüche

1. Grundstruktur (1) einer Bespannung für eine Maschine zur Herstellung oder Verarbeitung einer Faserstoffbahn, insbesondere einer Papier-, Karton- oder Tissuebahn, umfassend zumindest ein erstes Flachgewebe vom Gewebetyp A und ein zweites Flachgewebe vom Gewebetyp B
wobei die Grundstruktur (1) weiterhin zwei Schlaufenelemente (2a, 2b) umfasst, **dadurch gekennzeichnet, dass** die Schlaufenelemente (2a, 2b) jeweils aus einem Flachgewebestück (6) gebildet sind, das einen ersten Abschnitt (6a) vom Gewebetyp A und einen zweiten Abschnitt (6b) vom Gewebetyp B aufweist, und das Flachgewebestück : (6) zur Bildung eines Schlaufenelements (2a, 2b) unter Ausbildung einer Faltstelle (4) gefaltet ist,
wobei für den Fall, dass die Gewebetypen A und B sich in mindestens einem Parameter unterscheiden der erste Abschnitt (6a) so auf den zweiten Abschnitt (6b) abgelegt ist, dass die Faltstelle (4) im Abstand von weniger als 5cm, insbesondere weniger als 1cm von der Wechselstelle (60) zwischen Gewebetyp A und Gewebetyp B ausgebildet ist ,
und wobei das erste und das zweite Flachgewebe übereinander, und die beiden Schlaufenelemente (2a, 2b) jeweils an einem stirnseitigen Ende angeordnet sind.

2. Grundstruktur nach Anspruch 1,
**dadurch gekennzeichnet, dass**
bei dem ersten Schlaufenelement (2a) und/oder dem zweiten Schlaufenelement (2b) die stirnseitige Kante (3a, 3b) vom Gewebetyp A mit dem ersten Flachgewebe, und die stirnseitige Kante (3a, 3b) vom Gewebetyp B mit dem zweiten Flachgewebe verbunden, insbesondere verschweißt ist bzw. sind.

3. Grundstruktur nach einem der vorherigen Ansprüche,
**dadurch gekennzeichnet, dass**
im Bereich der Faltstellen (4) der Schlaufenelemente (2a, 2b) unter Ausbildung von Nahtschlaufen (5) CD-Fäden entfernt sind.

4. Grundstruktur nach Anspruch 3,
**dadurch gekennzeichnet, dass**
in direkter Nachbarschaft der Nahtschlaufen (5) CD-Fäden vorgesehen sind, die weder in Gewebetyp A noch in Gewebetyp B vorkommen.

5. Grundstruktur nach einem der vorherigen Ansprüche
**dadurch gekennzeichnet,**
**dass** der Gewebetyp A gleich dem Gewebetyp B ist.

6. Grundstruktur nach einem der Ansprüche 1 bis 4
**dadurch gekennzeichnet, dass**
die Gewebetypen A und B sich in mindestens einem Parameter unterscheiden, insbesondere ein unterschiedliches Webmuster oder eine unterschiedliche CD-Fadendichte aufweisen.

7. Grundstruktur nach einem der vorherigen Ansprüche,
**dadurch gekennzeichnet, dass**
die Grundstruktur mehrere Flachgewebe vom Gewebetyp A und/oder mehrere Flachgewebe vom Gewebetyp B umfasst.

8. Grundstruktur nach einem der vorherigen Ansprüche,
**dadurch gekennzeichnet, dass**
der Gewebetyp A und/oder der Gewebetyp B eine MD Fadendichte zwischen 30% und 45%, insbesondere zwischen 34% und 42% aufweisen.

9. Bespannung, insbesondere Nahtfilz für eine Maschine zur Herstellung oder Verarbeitung einer Faserstoffbahn, insbesondere einer Papier-, Karton- oder Tissuebahn
**dadurch gekennzeichnet, dass**
die Bespannung zumindest eine Grundstruktur nach einem der vorherigen Ansprüche umfasst.

10. Verfahren zur Herstellung einer Grundstruktur nach einem der Ansprüche 1 bis 8, wobei das Verfahren die Schritte umfasst:
a) Bereitstellen eines ersten Flachgewebes vom Gewebetyp A und eines zweiten Flachgewebes vom Gewebetyp B
b) Bereitstellen von zwei Flachgewebestücken (6), die einen ersten Abschnitt (6a) vom Gewebetyp A und einen zweiten Abschnitt (6b) vom Gewebetyp B aufweisen und Ausbilden von Schlaufenelementen (2a, 2b) durch Aufeinanderlegen des ersten Abschnitts (6a) auf den zweiten Abschnitt (6b) unter Ausbildung einer Faltstelle (4),
wobei für den Fall, dass die Gewebetypen A und B sich in mindestens einem Parameter unterscheiden die Faltstelle (4) im Abstand von weniger als 5cm, insbesondere weniger als 1cm von der Wechselstelle (60) zwischen Gewebetyp A und Gewebetyp B ausgebildet wird.
c) Anordnen des ersten und des zweiten Flachgewebes übereinander, und der beiden Schlaufenelemente (2a, 2b) jeweils an einem stirnseitigen Ende.

11. Verfahren nach Anspruch 10, **dadurch gekennzeichnet, dass** das Verfahren zudem den Schritt umfasst:
d) Verbinden der Schlaufenelemente (2a, 2b) mit dem ersten und zweiten Flachgewebe, derart, dass bei dem ersten Schlaufenelement (2a) und dem zweiten Schlaufenelement (2b) jeweils die stirnseitige Kante (3a, 3b) vom Gewebetyp A mit dem ersten Flachgewebe, und die stirnseitige Kante (3a, 3b) vom Gewebetyp B mit dem zweiten Flachgewebe verbunden, insbesondere verschweißt wird.

12. Verfahren nach einem der Ansprüche 10 oder 11, wobei in Verfahrensschritt b) zusätzlich im Bereich der Faltstellen (4) der Schlaufenelemente (2a, 2b) CD-Fäden unter Ausbildung von Nahtschlaufen (5) entfernt werden, wobei insbesondere 3 bis 8 CD-Fäden pro Faltstelle (4) entfernt werden.

## Claims

1. Basic structure (1) of a fabric for a machine for producing or processing a fibrous web, comprising at least a first flat fabric (10, 11) of fabric type A and a second flat fabric (20, 21) of fabric type B, wherein the basic structure further comprises two loop elements (2, 2a, 2b), wherein the loop elements are each formed from a piece of flat fabric (6) having a first section (6a) of fabric type A and a second section (6b) of fabric type B, and the flat fabric piece (6) is folded to form a loop element, forming a fold (4), wherein, in the event that the fabric types A and B differ in at least one parameter, the first section (6a) is placed on the second section (6b) such that the fold (4) is formed at a distance of less than 5 cm, in particular less than 1 cm, from the transition point (60) between fabric type A and fabric type B, and wherein the first (10, 11) and second flat fabrics (20, 21) are arranged one above the other and the two loop elements (2, 2a, 2b) are each arranged at one end face.

2. Basic structure according to claim 1, **characterised in that**, in the first loop element (2a) and/or the second loop element (2b), the front edge (3a, 3b) of fabric type A is connected to the first flat fabric (10, 11) and the front edge (3a, 3b) of fabric type B is connected to the second flat fabric (20, 21), in particular via a weld seam (8).

3. Basic structure according to one of the previous claims, **characterised in that** CD threads are removed in the area of the fold points (4) of the loop elements (2, 2a, 2b), forming seam loops (5).

4. Basic structure according to claim 3, **characterised in that** CD threads are provided in the immediate vicinity of the seam loops (5), which do not occur in either fabric type A or fabric type B.

5. Basic structure according to one of the previous claims, **characterised in that** fabric type A is the same as fabric type B.

6. Basic structure according to one of claims 1 to 4, **characterised in that** fabric types A and B differ in at least one parameter, in particular **in that** they have a different weave pattern or a different CD thread density.

7. Basic structure according to one of the previous claims, **characterised in that** the basic structure comprises several flat fabrics of fabric type A and/or several flat fabrics of fabric type B.

8. Basic structure according to one of the previous claims, **characterised in that** fabric type A and/or fabric type B has an MD thread density between 30% and 45%, in particular between 34% and 42%.

9. Fabric comprising at least one base structure (1) according to one of the preceding claims.

10. Method for producing a base structure (1) according to one of claims 1 to 8, wherein the method comprises the steps of:
a) providing a first flat fabric (10, 11) of fabric type A and a second flat fabric (20, 21) of fabric type B,
b) providing two pieces of flat fabric (6) which have a first section (6a) of fabric type A and a second section (6b) of fabric type B, and forming loop elements (2, 2a, 2b) by placing the first section (6a) on top of the second section (6b) to form a fold (4), wherein - in the event that fabric types A and B differ in at least one parameter - the fold (4) is formed at a distance of less than 5 cm, in particular less than 1 cm, from the transition point (60) between fabric type A and fabric type B;
c) arranging the first (10, 11) and second flat fabrics (20, 21) on top of each other and the two loop elements (2, 2a, 2b) at each end face.

11. Method according to claim 10, **characterised in that** the method also comprises the step of: d) connecting the loop elements (2, 2a, 2b) to the first flat fabric (10, 11) and the second flat fabric (20, 21) by means of a sewing connection (7) or weld seam (8).

12. Method according to one of claims 10 or 11, wherein in method step b) CD threads are additionally removed in the area of the fold points (4) of the loop elements (2, 2a, 2b) to form seam loops (5), wherein in particular 3 to 8 CD threads are removed per fold point.

## Revendications

1. Structure de base (1) d'un revêtement pour une machine destinée à la fabrication ou au traitement d'une bande de matière fibreuse, comprenant au moins un premier tissu plat (10, 11) de type A et un deuxième tissu plat (20, 21) de type B, la structure de base comprenant en outre deux éléments en boucle (2, 2a, 2b), les éléments à boucles étant chacun formés d'un morceau de tissu plat (6) qui présente une première partie (6a) de type A et une deuxième partie (6b) de type B, et le morceau de tissu plat (6) est plié pour former un élément en boucle en formant un pli (4), dans lequel, dans le cas où les types de tissu A et B diffèrent par au moins un paramètre, la première partie (6a) est déposée sur la deuxième partie (6b) de telle sorte que le pli (4) est formé à une distance inférieure à 5 cm, en particulier à moins de 1 cm du point de transition (60) entre le type de tissu A et le type de tissu B, et le premier (10, 11) et le deuxième tissu plat (20, 21) étant disposés l'un sur l'autre et les deux éléments en boucle (2, 2a, 2b) étant disposés chacun à une extrémité frontale.

2. Structure de base selon la revendication 1, **caractérisée en ce que**, dans le premier élément en boucle (2a) et/ou le deuxième élément en boucle (2b), le bord frontal (3a, 3b) du type de tissu A est relié au premier tissu plat (10, 11) et le bord frontal (3a, 3b) du type de tissu B est relié au deuxième tissu plat (20, 21), en particulier par une soudure (8).

3. Structure de base selon l'une des revendications précédentes, **caractérisée en ce que**, dans la zone des plis (4) des éléments formant boucles (2, 2a, 2b), des fils CD sont retirés pour former des boucles de couture (5).

4. Structure de base selon la revendication 3, **caractérisée en ce que** des fils CD, qui ne sont présents ni dans le type de tissu A ni dans le type de tissu B, sont prévus à proximité immédiate des boucles de couture (5).

5. Structure de base selon l'une des revendications précédentes, **caractérisée en ce que** le type de tissu A est identique au type de tissu B.

6. Structure de base selon l'une des revendications 1 à 4, **caractérisée en ce que** les types de tissus A et B diffèrent par au moins un paramètre, en particulier un motif de tissage différent ou une densité de fils CD différente.

7. Structure de base selon l'une des revendications précédentes, **caractérisée en ce que** la structure de base comprend plusieurs tissus plats du type A et/ou plusieurs tissus plats du type B.

8. Structure de base selon l'une des revendications précédentes, **caractérisée en ce que** le type de tissu A et/ou le type de tissu B présente une densité de fils MD comprise entre 30 % et 45 %, en particulier entre 34 % et 42 %.

9. Revêtement comprenant au moins une structure de base (1) selon l'une des revendications précédentes.

10. Procédé de fabrication d'une structure de base (1) selon l'une des revendications 1 à 8, le procédé comprenant les étapes suivantes :
a) la fourniture d'un premier tissu plat (10, 11) du type A et d'un deuxième tissu plat (20, 21) du type B,
b) la fourniture de deux pièces de tissu plat (6) qui présentent une première partie (6a) du type de tissu A et une deuxième partie (6b) du type de tissu B, et la formation d'éléments en boucle (2, 2a, 2b) en superposant la première partie (6a) sur la deuxième partie (6b) pour former un pli (4), dans le cas où les types de tissu A et B diffèrent par au moins un paramètre, le pli (4) étant formé à une distance inférieure à 5 cm, en particulier inférieure à 1 cm, du point de transition (60) entre le type de tissu A et le type de tissu B ;
c) Disposition du premier (10, 11) et du deuxième tissu plat (20, 21) l'un sur l'autre et des deux éléments en boucle (2, 2a, 2b) respectivement à une extrémité frontale.

11. Procédé selon la revendication 10, **caractérisé en ce que** le procédé comprend en outre l'étape suivante : d) relier les éléments en boucle (2, 2a, 2b) au premier tissu plat (10, 11) et au deuxième tissu plat (20, 21) au moyen d'une couture (7) ou d'une soudure (8).

12. Procédé selon l'une des revendications 10 ou 11, dans lequel, dans l'étape b) du procédé, des fils CD sont en outre retirés dans la zone des plis (4) des éléments en boucle (2, 2a, 2b) en formant des boucles de couture (5), 3 à 8 fils CD par pli étant notamment retirés.
